# EUROPÄISCHE PATENTSCHRIFT

(11) **EP 0 707 328 B1**
(45) Veröffentlichungstag und Bekanntmachung des Hinweises auf die Patenterteilung: **12.01.2000**
(21) Anmeldenummer: 95111311.7
(22) Anmeldetag: 19.07.1995
(51) Int. Cl.: H01H 27/00, F16P 3/08

(54) **Schwenkbares Betätigungsglied für Sicherheitsschalter**
Pivotable actuator for safety switch
Actionneur pivotable pour interrupteur de sécurité

(30) Priorität: 11.10.1994 DE 4436199
(43) Veröffentlichungstag der Anmeldung: 17.04.1996
(73) Patentinhaber: HANS BERNSTEIN SPEZIALFABRIK FÜR SCHALTKONTAKTE GmbH & CO., 32457 Porta Westfalica (DE)
(72) Erfinder: Wecke, Rolf, Dipl.-Ing., D-31675 Bückeburg (DE); Mönnings, Roland, Dipl.-Ing., D-32457 Porta Westfalica (DE); Hoppmann, Ralph, D-32425 Minden (DE)
(74) Vertreter: Stracke, Alexander, Dipl.-Ing.

(56) Entgegenhaltungen:
- DE-A- 4 033 992
- DE-U- 8 514 140
- DE-U- 8 807 681
- DE-U- 8 807 682
- DE-U- 9 313 408

## Beschreibung

Die Erfindung betrifft einen Radiusbetätiger für Sicherheitsschalter, bestehend aus einem Halter und einem gegen Federkraft zwischen einer schrägen Anfahrstellung und einer Schalterbetätigungsstellung bewegbar darin gehaltenen Betätigungsbügel.

Sicherheitsschalter dienen der zwangsweisen Abschaltung der Stromzufuhr, wenn beispielsweise eine Schutzabdeckung von einem Gerät oder einer Maschine entfernt wird, Gehäusetüren, Raumtüren geöffnet werden und dergleichen. Derartige Sicherheitsschalter haben üblicherweise mehrere in unterschiedlichen Richtungen orientierte Anfahröffnungen, durch die zwecks Schaltung ein Betätiger treten kann, der sich beispielsweise zusammen mit einer Tür, einer Klappe oder dergleichen bewegt. Der Radiusbetätiger ist dabei an der Klappe, Tür, Deckel oder dergleichen in einem vorgegebenen Abstand von der Klapp- oder Drehachse dieses Teiles befestigt. Derartige Radiusbetätiger werden dann eingesetzt, wenn insoweit in Bezug auf den Sicherheitsschalter der Betätiger an der Tür, Klappe oder Deckel nur auf einem kleinen Schwenkradius angeordnet werden kann. Die Ausgestaltung ist dabei so zu treffen, daß der Radiusbetätiger in der Anfahrphase zum Sicherheitsschalter eine Schräglage (Anfahrstellung) innehat, so daß er bei kleinem Schwenkradius problemlos in den Sicherheitsschalter bzw. dessen Anfahröffnung eintreten kann, er aber im weiteren Verlauf der Schalterbetätigung für die Betätigung beispielsweiwe eines Schaltrades eines derartigen Sicherheitsschalters eine im wesentlichen zum zu betätigenden Element senkrechte Schalterbetätigungsstellung einnehmen kann. Die Federkraft sorgt dabei dafür, daß der Betätigungsbügel des Radiusbetätigers nach Verlassen des Sicherheitsschalters wieder die Anfahrstellung einnimmt.

Derartige Radiusbetätiger sind beispielsweise aus den DE-U-88 07 681 und DE-U-88 07 682 bekannt. Die schräge Anfahrstellung wird bei den bekannten Radiusbetätigern durch Einstellschrauben vorgegeben, mit denen der Schwenkwinkel bei montiertem Radiusbetätiger einstellbar ist. Die Einstelltätigkeit, vielfach räumlich beengt durchzuführen, ist problematisch, da ein Werkzeug zur Verfügung stehen muß, es schwierig ist, die Einstellschraube exakt einzustellen und die Gefahr besteht, daß die Schraube sogar ganz herausgedreht wird und dann verlorengeht und womöglich der Betätigungsbügel aus dem Halter fällt.

Zwar können bei den vorbekannten Radiusbetätigern die Einstellungen jeweils passend zu einem Rechtsanschlag oder einem Linksanschlag durchgeführt werden, doch besteht in der Praxis vielfach das Erfordernis, in Anpassung an die räumlich vorgegebene Lage der Sicherheitsschalter, den Betätigungsbügel über seine breite Seite schrägzustellen, in anderen Anwendungsfällen ihn aber, um 90° versetzt dazu, über seine schmale Seite schrägzustellen. Hierzu werden im bekannten Stand der Technik zwei unterschiedliche Radiusbetätigertypen benötigt.

Der vorliegenden Erfindung liegt die Aufgabe zugrunde, einen Radiusbetätiger der gattungsgemäßen Art zu schaffen, der außerordentlich handhabungsbequem und einfach vor Ort auf den jeweils zu berücksichtigenden kleinen Schwenkradius im Verhältnis zum Sicherhheitsschalter eingestellt werden kann.

Die erfindungsgemäße Lösung besteht bei einem Radiusbetätiger der gattungsgemäßen Art gemäß Anspruch 1 darin, daß der Betätigungsbügel mittels eines Kopfstückes in einem hin- und herbeweglich geführten Schieber, in den Bewegungsrichtungen des Schiebers gegenüber diesem abgefedert, angeordnet ist, wobei der Schieber mittels eines im Halter gelagerten, handbetätigbaren Stellmechanismus in beiden Bewegungsrichtungen verschiebbar ist und das Kopfstück außerhalb des Schiebers am Halter kippbeweglich abgestützt ist.

Dank dieser Ausgestaltung kann auf einfache Weise vor Ort der montierte Radiusbetätiger mittels des im Halter vorgesehenen Stellmechanismus werkzeugfrei von Hand in die gewünschte Lage in Anpassung an den vorhandenen Schwenkwinkel in Bezug auf den Sicherheitsschalter gebracht werden. Die Verlagerung des Kopfstückes des Betätigungsbügels mittels des Schiebers in Verbindung mit der kippbeweglichen Abstützung außerhalb des Schiebers ergibt dabei die jeweils gewünschte Schrägstellung des Betätigungsbügels, wobei die Abfederung des Kopfstückes in beiden Bewegungsrichtungen des Schiebers gewährleistet, daß der Betätigungsbügel innerhalb des Schiebers nach Eintritt in den Sicherheitsschalter und in der Schalterbetätigungsphase die erforderliche im wesentlichen senkrecht orientierte Stellung einnehmen kann und er aus dieser nach Verlassen des Sicherheitsschalters wieder selbsttätig in die vorgegebene schräge Anfahrstellung zurückkippt.

Gemäß einer weiteren, besonders bevorzugten Ausgestaltung weist der Stellmechanismus ein Gesperrerad auf, das in Gesperrekranzabschnitten des Halters drehbar und um 90° umsetzbar gelagert ist und der Schieber in einer mit Steuerkurvenabschnitten versehenen Ausnehmung des Gesperrerades verschieblich geführt ist. Dank dieser Ausgestaltung können mit einem einzigen Radiusbetätigerbautyp Schwenkwinkeleinstellungen sowohl über die Breite des Betätigungsbügels wie auch über seine Schmalseite erreicht werden.

Was jeweils benötigt wird, wird seitens des Kunden bei der Bestellung für seinen betroffenen Anwendungsfall vorgegeben. Lediglich durch entsprechendes werkseitiges Einsetzen des Gesperrerades in einer Grundstellung im Halter ergibt sich eine ganz bestimmte Verschiebeebene des Schiebers und damit Schrägstellung des Betätigungsbügels und durch Einsetzen des Gesperrerades um 90° versetzt dazu entsprechend eine um 90° dazu versetzte Bewegungsebene des Schiebers und damit auch Bewegungsebene des Betätigungsbügels bei seiner Schrägstellung im Sinne seiner Anfahrstellung. Bau und Lagerhaltung derartiger universell einsetzbarer Radiusbetätiger sind damit außerordentlich vereinfacht.

Aus Vorstehendem ergibt sich, daß innerhalb der jeweils gewählten Bewegungsebene des Schiebers durch dessen Hin- und Herbeweglichkeit mittels des Stellmechanismus die Einstellung auf Rechtsanschlag oder Linksanschlag problemlos vor Ort durchzuführen ist.

Weitere bevorzugte Ausgestaltungen, die insbesondere zum denkbar einfachen konstruktiven Aufbau eines derartigen Radiusbetätigers beitragen, sind in weiteren Unteransprüchen gekennzeichnet.

Ein Ausführungsbeispiel eines derartigen Radiusbetätigers wird nachstehend unter Bezugnahme auf die beigefügte Zeichnungen näher beschrieben.
Es zeigen:
- Figur 1: einen Radiusbetätiger gemäß der Erfindung in sprengbildlicher Darstellung mit Montagelage der Teile entsprechend einer ersten Kippebene des Betätigungsbügels,
- Figur 1a: einen weiteren Radiusbetätiger in einer Figur 1 entsprechenden Darstellung,
- Figur 2: eine teilweise geschnittene Zusammenbaudarstellung in der Lage der Teile entsprechend Figur 1,
- Figur 3: eine teilgeschnittene Draufsicht auf die Anordnung nach Figur 2,
- Figur 3a: eine Breitseitenansicht der Darstellung nach Figur 3 mit Illustration der Schrägstellung des Betätigungsbügels,
- Figur 3b: eine Schmalseitenansicht der Anordnung nach Figur 3a,
- Figur 4: eine sprengbildliche Darstellung der betroffenen Teile des Radiusbetätigers mit einer im Verhältnis zu Figur 1 um 90° versetzten Kippebene des Betätigungsbügels,
- Figur 5: eine teilweise geschnittene Zusammenbaudarstellung der Anordnung nach Figur 4,
- Figur 6: eine teilweise geschnittene Draufsicht auf die Anordnung nach Figur 5 mit entsprechender Schrägstellung des Betätigungsbügels,
- Figur 6a: eine Seitenansicht der Anordnung nach Figur 6,
- Figur 6b: eine Schmalseitenansicht der Anordnung nach Figur 6a mit Illustration der Schräglage des Betätigungsbügels,
- Figuren 7a und 7b: einen gemäß Figur 3a schrägstellbaren Radiusbetätiger in seiner Anfahrphase und seiner Eintrittsphase bezüglich des Sicherheitsschalters,
- Figuren 8a und 8b: einen gemäß Figur 6b schrägstellbaren Radiusbetätiger in seiner Anfahr- und seiner Eintrittsphase bezüglich des Sicherheitsschalters.

Der in den Figuren dargestellte Radiusbetätiger hat einen Betätigungsbügel 1, dessen Wirkende entsprechend vorgegebenen Wirkkonturen am jeweils betroffenen Sicherheitsschalter bzw. dessen Schaltrad angepaßt ist. Am gegenüberliegenden Ende hat der Betätigungsbügel 1 erfindungsgemäß ein Kopfstück, das im Ausführungsbeispielnach Figur 1 aus einer im entsprechechenden Ende des Betätigungsbügels festgesetzten runden Stange 2 und einer sich daran anschließenden Kugel 3 besteht. Die Kugel 3 des Kopfstückes wird in einem kulissensteinähnlich ausgebildeten Schieber 4 angeordnet, wobei in den beiden noch näher zu erläuternden Verschieberichtungen des Schiebers 4 die Lage der Kugel 3 im Schieber 4 durch entsprechend beidseits angeordnete Federn 5 vorgegeben wird.

Der Schieber 4 seinerseits wird in einem Stellmechanismus angeordnet, der im wesentlichen durch ein Gesperrerad 6 gebildet ist, das im dargestellten Ausführungsbeispiel ein Rad aus einem Kuststoff gewisser Elastizität mit rastend wirkender feiner Außenverzahnung 7 gebildet ist. Das Gesperrerad 6 weist eine Ausnehmung 8 auf, in der der Schieber 4 angeordnet wird. Im dargestellten Ausführungsbeispiel hat die Ausnehmung 8 einen kreisförmigen Abschnitt 9, dem diagonal gegenüber ein Steuerkurvenabschnitt 10 liegt, der zu einem gedachten Mittelpunkt der Ausnehmung 8 einen deutlich geringeren Abstand hat als der gegenüberliegende kreisförmige Abschnitt 9. Senkrecht zur genannten Diagonalen ist die Ausnehmung im Übergangsbereich zwischen den Abschnitten 9 und 10 entsprechend erweitert. Diese unrunde Querschnittsform der Ausnehmung 8 ist an die Außenkontur des Schiebers 4 adaptiert, der länglich ausgebildet ist und an seinen beiden Längsenden Rundungen 12 hat, die in ebene, einander gegenüberliegende Begrenzungsflächen 13 übergehen.

Der Radiusbetätiger weist ferner einen Halter 14 auf, der aus zwei identischen Teilstücken zusammensetzbar ist. Die Teilstücke des Halters 14 haben jeweils an zwei einander im wesentlichen gegenüberliegenden Seiten Gesperreabschnitte 15, die elastisch sperrend mit der Außenverzahnung 7 des Gesperrerades 6 zusammenwirken. Die Höhendimensionierung des Halters 14 bzw. seiner Teilstücke ist dabei so getroffen, daß in montiertem Zustand (siehe Figur 2) oben und unten Umfangsabschnitte des Gesperrerades 6 aus dem Halter 14 vorstehen und hier eine Handhabung durch Drehen von Hand ermöglichen.

Die beiden Teilstücke des Halters 14 haben jeweils eine Raste 16 sowie eine Rastausnehmung 17 und können dadurch fest miteinander verbunden werden. An den Längsseitenenden haben die Teile des Halters 14 jeweils einen bzw. zwei Laschenstücke 18, die beim Zusammenfügen ineinandergreifen und mit Bohrungen 19 versehen sind, mit deren Hilfe der Halter 14 an einem Deckel, Klappe, Tür oder dergleichen in einem vorgegebenen Abstand von der Schwenkachse dieses Teils befestigt werden kann.

Wesentlich ist, daß in Richtung auf den Betätigungsbügel 1 zu, im Halter bzw. dessen Teilstücken vorgelagert zu dem von den Gesperreabschnitten 15 begrenzten Aufnahmeraum 20 für das Gesperrerad 6 eine kippbewegliche Abstützung für die Stange 2 des Kopfstückes vorgesehen ist. Im dargestellten Ausführungsbeispiel ist hierzu eine Durchtrittsöffnung 21 vorgesehen, deren Innenwandung durch einen umlaufenden, im Querschnitt etwa dreieckigen Wulst 22 gebildet wird.

Bei der Anordnungsweise des Gesperrerades 6 im Halter 14 in der Raumlage entsprechend den Figuren 1, 2, 3, 3a, 3b wird das Gesperrerad 6 mit dem Steuerkurvenabschnitt 10 oben liegend in den Halter 14 eingesetzt. Der Schieber 4 wird so in das Gesperrerad 6 eingesetzt, daß seine in Figur 1 oben liegende ebene Fläche 13 dem Steurkurvenabschnitt 10 gegenüberliegt. Die entsprechende Anordnung der Federn 5 zu beiden Seiten der Kugel 3 des Kopfstückes ergibt sich aus den Figuren 1 und 2. Die Figuren 1 und 2 zeigen die Ausgangsstellung für die Einstellung der gewünschten Anfahr-Schräglage des Betätigungsbügels 1. Wird nun, ausgehend von der Lage nach Figur 2, das Gesperrerad 6 entgegen dem Uhrzeigersinn gedreht, gelangt durch diese Drehung der Steuerkurvenabschnitt 10 des Gesperrerades 6 auf eine der Rundungen 12 außen am Schieber 4 an dessen Langsseitenende, wordurch der Schieber 4 sich innerhalb des Gesperrerades 6 verlagert, so daß ein gedachter Mittelpunkt der Ausnehmung 8 in eine exzentrische Lage zur Drehachse des Gesperrerades 6 gelangt (siehe Figur 3), mit dem Ergebnis, daß sich durch diese Verlagerung des Schiebers 4 in Verbindung mit der kippbeweglichen Abstützung der Stange 2 des Kopfstückes in der Durchtrittsöffnung 21 des Halters 14 der Betätigungshebel 1 in der gewünschten Weise schräg stellt, wie es aus Figur 3a ersichtlich ist, die Schrägstellung geschieht dabei bei dieser Anordnung des Gesperrerades 6 im Halter 14 über die Breite des Betätigungshebels 1.
Man hat damit gemäß Figur 3 also eine mögliche Anfahrschrägstellung gewährleistet, die durch das Gesperre auch aufrechterhalten bleibt.

Würde man ausgehend von der Schrägstellung nach Figur 2 das Gesperrerad 6 in anderer Richtung, also im Uhrzeigersinn verdrehen, würde der Schieber 4 in seiner anderen Bewegungsrichtung verlagert, so daß sich im Ergebnis der Betätigungshebel 1 in einer gegenüber einer gedachten senkrechten gegenüberliegenden Schräglage im Verhältnis zur Darstellung nach Figur 3a wiederfinden würde. Man kann somit die schräge Anfahrstellung sehr einfach entsprechend erforderlichem Linksanschlag oder Rechtsanschlag der Klappe, Tür, Gehäuse oder dergleichen, als Träger des Halters 14, einstellen.

Die Figuren 4, 5, 6, 6a und 6b illustrieren, daß man im Verhältnis zu der vorstehend geschilderten Teileanordnung mit Schrägstellung des Betätigungshebels 1 über seine Breite mit eben den gleichen Teilen auf einfachste Weise eine Schrägverstellbarkeit des Betätigungshebels 1 auch über seine Schmalseite erreichen kann. Bei gleicher gedachter vorgegebener Raumlage der Teile des Halters 14 und des Betätigungsbügels 1 wird jetzt lediglich, im Verhältnis zur Figur 1 also um 90° versetzt, daß Gesperrerad 6 in einer solchen Raumlage in den Aufnahmeraum 20 des Halters 14 eingesetzt, daß sich der Steuerkurvenabschnitt 10 nicht gesehen auf die Figur oben, sondern in der linken Seitenlage befindet, wobei der Schieber hier wieder entspre chend so eingesetzt wird, daß seine eine ebene Begrenzungsfläche 13 dem Steuerkurvenabschnitt 10 wieder gegenüberliegt. Auch die Federn 5 sind nun entsprechend zu beiden Seiten der Kugel 3 des Kopfstückes angeordnet. Der montierte Ausgangszustand ergibt sich aus Figur 5, im Verhältnis zur Figur 2 liegen die Federn 5 also jetzt oberhalb und unterhalb der Kugel 3. Wird nunmehr ausgehend von der Lage nach Figur 5 das Gesperrerad 6 beispielsweise im Uhrzeigersinn verdreht, so daß der Steuerkurvenabschnitt 10, gesehen auf Figur 6, nach oben gelangt, wird der Schieber 4 entsprechend nach unten verlagert, was zum Ergebnis hat, daß sich jetzt, unter Mitwirkung der kippbeweglichen Abstützung der Stange 2 in der Durchtrittsöffnung 21 des Halters 14 der Betätigungshebel 1 in einer anderen Bewegungsebene scjrägstellt, als bei der vorher geschilderten Montageausgangslage des Gesperrerades 6, und zwar so, wie in Figur 6b illustriert. Erreicht wird also eine schräge Anlaufstellung über die Schmalseite des Betätigungsbügels 1.

Auch hier versteht es sich, daß bei Drehen des Gesprrerades 6 in eine andere Richtung eine Schrägstgellung in entgegengesetztem Winkel zu einer gedachten Senkrechten zu erreichen ist, also hier die Anpassung an Linksanschlag oder Rechtsanschlag problemlos durchzuführen ist.

Bei dem Ausführungsbeispiel nach Figur la ist ein Radiusbetätiger vorgesehen, bei dem abweichend zum Ausführungsbeispiel nach Figur 1 das Kopfstück am Ende der Stange 2 einen Vierkant 23 trägt, für den im Schieber 4 Führungsflächen 24 vorgesehen sind. Der Vorteil dieser Ausgestaltung besteht darin, daß der Betätiger nicht von außen um seine **Achse verdrehbar** ist.

Die Figuren 7a und 8a illustrieren die Anfahrphase eines um seine Breitseite und etwa um seine Schmalseite schräggestellten Radiusbetätigers, montiert zum Beispiel an einer schwenkbaren Tür 25, inRichtung auf seinen Sicherheitsschalter 26 bzw. dessen Anfahröffnung 27 zu.

Die Figuren 7b und 8b illustrieren die Einfahrphase. Der Radiusbetätiger befindet sich gegen die Federkraft in senkrechte Schalterbetätigungsstellung gedrückt im Sicherheitsschalter 26.

## Patentansprüche

1. Radiusbetätiger für Sicherheitsschalter, bestehend aus einem Halter (14) und einem gegen Federkraft (5) zwischen einer schrägen Anfahrstellung und einer Schalterbetätigungsstellung bewegbar darin gehaltenen Betätigungsbügel (1)**, dadurch gekennzeichnet,** daß der Betätigungsbügel (1) mittels eines Kopfstückes (2, 3, 23) in einem hin- und herbeweglich gehaltenen Schieber (4), in den Bewegungsrichtungen des Schiebers (4) gegenüber diesem abgefedert (5) angeordnet ist, wobei der Schieber (4) mittels eines im Halter (14) gelagerten, handbetätigten Stellmechanismus (6) in beiden Bewegungsrichtungen verschiebbar ist und das Kopfstück (2, 3, 23) außerhalb des Schiebers (4) am Halter (14) kippbeweglich abgestützt ist.

2. Radiusbetätiger nach Anspruch 1, dadurch gekennzeichnet, daß der Stellmechanismus ein Gesperrerad (6) aufweist, das in Gesperrekranzabschnitten (15) des Halters (14) drehbar und um 90° umsetzbar gelagert ist und der Schieber (4) in einer mit einem Steuerkurvenabschnitt (10) versehenen Ausnehmung (8) des Gesperrerades (6) verschieblich angeordnet ist.

3. Radiusbetätiger nach einem der vorhergehenden Ansprüche, dadurch gekennzeichnet, daß in der Innenwand der Ausnehmung (8) des Gesperrerades (6) gegenüberliegend dem Steuerkurvenabschnitt (10) ein kreisbogenförmiger Abschnitt (9) gebildet ist, diese Abschnitte kontinuierlich ineinander übergehen, der Schieber (4) länglich ausgebildet ist, die Längsenden Rundungen (12) haben und der Schieber zwischen den Rundungen eine ebene äußere Begrenzungsfläche (13) aufweist, die in der montierten Ausgangsstellung vor Einstellung der schrägen Anlaufstellung des Betätigungshebels (1) dem Steuerkurvenabschnitt (10) der Ausnehmung (8) des Gesperrerades (6) gegenüberliegt.

4. Radiusbetätiger nach einem der vorhergehenen Ansprüche, dadurch gekennzeichnet, daß das Gesperrerad (6) eine Außenverzahnung (7) trägt, die Gesperreabschnitte (15) im Halter (14) eine entsprechende Verzahnung haben und Halter (14) und Gesperrerad (6) so dimensioniert sind, daß das Gesperrerad (6) teilweise aus dem Halter (14) vorsteht.

5. Radiusbetätiger nach einem der vorhergehenden Ansprüche, dadurch gekennzeichnet, daß die kippbewegliche Abstützung des Kopfstückes (2, 3, 23) des Betätigungshebels (1) an der Innenwandung einer Durchtrittsöffnung (21) im Halter (14) gebildet ist.

6. Radiusbetätiger nach Anspruch 5, dadurch gekennzeichnet, daß die Durchtrittsöffnung (21) durch einen umlaufenden Wulst (22) gebildet ist, der im Querschnitt im wesentlichen eine dreieckige Grundform hat.

7. Radiusbetätiger nach einem der vorhergehenden Ansprüche, dadurch gekennzeichnet, daß der Halter (14) aus zwei identischen Teilstücken gebildet ist, die um das Gesperrerad (6) herum miteinander verrastbar sind.

8. Radiusbetätiger nach Anspruch 7, dadurch gekennzeichnet, daß die beiden Teile des Halters (14) seitliche Laschenstücke (18) haben, die bei der Verrastung der Teilstücke ineinandergreifen und Bohrungen (19) für Befestigungsschrauben haben.

9. Radiusbetätiger nach einem der vorhergehenden Ansprüche, dadurch gekennzeichnet, daß das Kopfstück einen Vierkant (23) aufweist, für den im Schieber (4) Führungsflächen (24) vorgesehen sind.

## Claims

1. A radius actuator for safety switches, comprising a holder (14) and an actuating stirrup (1) which is held movably therein against a spring force (5) between an inclined starting position and a switch actuation position, characterised in that the actuating stirrup (1) is arranged by means of a head portion (2, 3, 23) in a reciprocably held slider (4) in sprung relationship (5) with respect thereto in the directions of movement of the slider (4), wherein the slider (4) is displaceable in both directions of movement by means of a hand-actuated control mechanism (6) mounted in the holder (14) and the head portion (2, 3, 23) is tiltably supported outside the slider (4) on the holder (14).

2. A radius actuator according to claim 1 characterised in that the control mechanism has a locking wheel (6) which is mounted rotatably and transposably through 90° in locking rim portions (15) of the holder (14) and the slider (4) is arranged displaceably in an opening (8) in the locking wheel (6), said opening being provided with a control cam portion (10).

3. A radius actuator according to one of the preceding claims characterised in that formed in the inside wall of the opening (8) in the locking wheel (6) in opposite relationship to the control cam portion (10) is an arcuate portion (9), said portions blend continuously one into the other, the slider (4) is of an elongate configuration, the longitudinal ends have rounded configurations (12) and the slider between the rounded configurations has a flat outer boundary surface (13) which is disposed opposite to the control cam portion (10) of the opening (8) in the locking wheel (6) in the assembled initial position before setting of the inclined starting position of the actuating stirrup (1).

4. A radius actuator according to one of the preceding claims characterised in that the locking wheel (6) has an external tooth arrangement (7), the locking portions (15) in the holder (14) have a corresponding tooth arrangement and the holder (14) and the locking wheel (6) are so dimensioned that the locking wheel (6) projects partially from the holder (14).

5. A radius actuator according to one of the preceding claims characterised in that the tilting support of the head portion (2, 3, 23) of the actuating lever (1) is formed at the inside wall of a through opening (21) in the holder (14).

6. A radius actuator according to claim 5 characterised in that the through opening (21) is formed by a peripherally extending ridge (22) which in cross-section is substantially of a triangular basic shape.

7. A radius actuator according to one of the preceding claims characterised in that the holder (14) is formed from two identical pieces which are latched together around the locking wheel (6).

8. A radius actuator according to claim 7 characterised in that the two parts of the holder (14) have lateral plate portions (18) which engage into each other when the parts of the holder are latched together and have bores (19) for fixing screws.

9. A radius actuator according to one of the preceding claims characterised in that the head portion has a square part (23) for which guide surfaces (24) are provided in the slider (4).

## Revendications

1. Actionneur à rayon de pivotement pour interrupteur de sécurité se composant d'un support (14), et d'un étrier de manoeuvre (1) maintenu de manière mobile dans ce support contre une force de ressort (5) entre une position de départ inclinée et une position d'actionnement d'un interrupteur, caractérisé en ce que l'étrier de manoeuvre (1) est disposé au moyen d'une tête de commande (2,3,23) dans un coulisseau (4) maintenu de manière à permettre un mouvement de va-et-vient, et ceci dans les directions de déplacement du coulisseau (4) avec un positionnement par ressort (5) par rapport à celui-ci, le coulisseau (4) pouvant coulisser dans les deux directions de déplacement au moyen d'un mécanisme de positionnement (6) placé dans le support (14) et actionné à la main et la tête de commande (2,3,23) prenant appui, en dehors du coulisseau (4), dans le support (14) de manière à lui permettre de basculer.

2. Actionneur à rayon de pivotement selon la revendication 1, caractérisé en ce que le mécanisme de positionnement comprend une roue à cliquet (6) qui est positionnée dans des tronçons de couronne à cliquet (15) du support (14) de manière à pouvoir tourner et à être déplacée de 90° et le coulisseau (4) est disposé de manière coulissante dans un évidement (8) muni d'un tronçon de came de commande (10) de la roue à cliquet (6).

3. Actionneur à rayon de pivotement selon l'une des revendications précédentes, caractérisé en ce qu'un tronçon en forme d'arc de cercle (9) est formé dans la paroi intérieure de l'évidement (8) de la roue à cliquet (6) du coté opposé au tronçon de came de commande (10), la transition de l'un à l'autre de ces tronçons est continue, le coulisseau (4) a une forme oblongue, les extrémités longitudinales ont des arrondis (12) et le coulisseau comprend entre les arrondis une surface plane extérieure de délimitation (13) qui, dans la position Se départ montée, avant le réglage de la position de départ inclinée de l'étrier de manoeuvre (1), est disposée en face du tronçon de came de commande (10) de l'évidement (8) de la roue à cliquet (6).

4. Actionneur à rayon de pivotement selon l'une des revendications précédentes, caractérisé en ce que la roue à cliquet (6) porte une denture extérieure (7), les tronçons à cliquets (15) ont une denture correspondante dans le support (14) et le support (14) et la roue à cliquet (6) sont dimensionnés de manière à ce que la roue à cliquet (6) dépasse en partie du support (14).

5. Actionneur à rayon de pivotement selon l'une des revendications précédentes, caractérisé en ce que l'appui avec mouvement basculant de la tête de commande (2,3,23) de l'étrier de manoeuvre (1) est formé sur la paroi intérieure d'une ouverture de passage (21) du support (14).

6. Actionneur à rayon de pivotement selon la revendication 5, caractérisé en ce que l'ouverture de passage (21) est formée par un bourrelet circulaire (22) dont la section a une forme sensiblement triangulaire.

7. Actionneur à rayon de pivotement selon l'une des revendications précédentes, caractérisé en ce que le support (14) se compose de deux pièces distinctes identiques qui peuvent être encliquetées autour de la roue à cliquet (6).

8. Actionneur à rayon de pivotement selon la revendication 7, caractérisé en ce que les deux parties du support (14) sont munies d'attaches latérales (18) qui s'interpénètrent lors de l'encliquetage des pièces distinctes et qui sont équipées de trous (19) pour des vis de fixation.

9. Actionneur à rayon de pivotement selon l'une des revendications précédentes, caractérisé en ce que la tête de commande comprend un carré (23) pour lequel des surfaces de guidage (24) sont prévues dans le coulisseau (4).
